# EUROPÄISCHE PATENTSCHRIFT

(11) **EP 1 109 999 B1**
(45) Veröffentlichungstag und Bekanntmachung des Hinweises auf die Patenterteilung: **24.04.2002**
(21) Anmeldenummer: 99952431.7
(22) Anmeldetag: 17.08.1999
(51) Int. Cl.: F02M 63/02, F02M 59/42, F02M 59/34

(54) **VERFAHREN ZUM SCHNELLEN AUFBAU DES KRAFTSTOFFDRUCKES IN EINEM KRAFTSTOFFSPEICHER**
METHOD FOR THE RAPID BUILD-UP OF FUEL PRESSURE IN A FUEL ACCUMULATOR
PROCEDE PERMETTANT LA MONTEE RAPIDE DE LA PRESSION DE CARBURANT DANS UN ACCUMULATEUR DE CARBURANT

(30) Priorität: 25.08.1998 DE 19838569
(43) Veröffentlichungstag der Anmeldung: 27.06.2001
(73) Patentinhaber: SIEMENS AKTIENGESELLSCHAFT, 80333 München (DE)
(72) Erfinder: KLESSE, Christoph, D-93186 Pettendorf (DE); WERNER, Martin, D-93155 Hemau (DE)
(86) Internationale Anmeldenummer: DE9902579
(87) Internationale Veröffentlichungsnummer: WO0011342

(56) Entgegenhaltungen:
- EP-A- 0 481 964
- EP-A- 0 887 544
- WO-A-95/25887

## Beschreibung

Die Erfindung betrifft ein Verfahren zum Aufbau des Kraftstoffdruckes in einem Kraftstoffspeicher gemäß dem Oberbegriff des Patentanspruchs 1.

Bei einem Common-Rail-Einspritzsystem wird der Kraftstoff von einer Hochdruckpumpe in einen Kraftstoffspeicher gepumpt und über Injektoren in den Brennraum der Brennkraftmaschine eingespritzt.

Aus WO 95/25887 ist ein Verfahren und eine Vorrichtung zur Regelung des Kraftstoffdrucks in einem Kraftstoffspeicher bekannt, in dem ein Ventil zwischen einer Vorförderpumpe und einer volumentstromgeregelten Hochdruckpumpe vorgesehen ist, das den Kraftstoffzulauf zum Pumpraum der Hochdruckpumpe regelt. Abhängig von der Stellung des Ventils und der Drehzahl der Hochdruckpumpe ist der Pumpraum leer, teilweise oder ganz gefüllt, wodurch der Fördervolumenstrom des Kraftstoffs von der Hochdruckpumpe in den Kraftstoffspeicher bestimmt wird.

Aus EP-A-0 481 964 ist ein Common-Rail-Einspritzsystem mit einer Hochdruckpumpe zur Versorgung eines Kraftstoffspeichers bekannt, wobei in der Hochdruckpumpe ein elektromagnetisch schaltbares Ventil vorgesehen ist, mit welchem eine Verbindung zwischen Hochdruckausgang und Niederdruckbereich der Pumpe geöffnet und geschlossen werden kann. Mit Hilfe des Elektromagnetventils kann zuverlässig ein plötzlicher Druckanstieg im Kraftstoffspeicher, dem sog. Common-Rail, auch bei auftretenden Störungen oder Fehlfunktionen verhindert werden. Da bei dieser bekannten Anordnung zwischen Niederdruck-Kraftstoffpumpe und der Hochdruckpumpe keine Volumenstromregelung vorgesehen ist, ist der Pumpenraum der Hochdruckpumpe ständig völlig mit Kraftstoff gefüllt.

Bei Common-Rail Systemen für Diesel-Brennkraftmaschinen wird zum Starten der Brennkraftmaschine ein hoher Kraftstoffdruck benötigt.

Die Aufgabe der Erfindung besteht darin, ein Verfahren zum schnellen Aufbau des Kraftstoffdrucks im Kraftstoffspeicher beim Startvorgang einer Brennkraftmaschine bereitzustellen.

Die Aufgabe der Erfindung wird durch die Merkmale des Patentanspruchs 1 gelöst.

Vorteilhafte Ausführungen und Verbesserungen der Erfindung sind in den Unteransprüchen angegeben.

In der Erfindung wird während des Abschaltvorgangs der Kraftstoffzulauf zur Hochdruckpumpe so geregelt, daß die Pumpenzylinder bis zum Stillstand der Brennkraftmaschine und der Hochdruckpumpe gefüllt werden, um so beim darauffolgenden Startvorgang unabhängig vom Betriebszustand des vorherigen Abschaltvorgangs der Hochdruckpumpe einen weitgehend oder vollständig gefüllten Pumpraum zur Verfügung zu stellen. Eine Hochdruckpumpe erreicht mit gefülltem Pumpraum ihre maximale Förderleistung, wodurch beim Start vorteilhaft ein schneller Druckaufbau im Kraftstoffspeicher erreicht wird.

Die Erfindung wird anhand der Figuren näher erläutert; es zeigen:
- Figur 1: eine Common-Rail-Einspritzanlage mit einer volumenstromgeregelten Hochdruckpumpe,
- Figur 2: den Ablauf eines Verfahrens zum schnellen Aufbau des Kraftstoffdrucks in einem Kraftstoffspeicher,

Figur 1 zeigt eine Common-Rail-Einspritzanlage mit einem Kraftstofftank 1, aus dem über eine Vorförderpumpe 2 über ein Kraftstoffilter 4 und einem regelbaren Ventil 5 zu einer Hochdruckpumpe 6 Kraftstoff geführt wird. Die Hochdruckpumpe 6 ist über eine Kraftstoffleitung 8 an einen Kraftstoffspeicher 9 angeschlossen. Der Kraftstoffspeicher 9 steht mit Injektoren 13 in Verbindung, die den Kraftstoff aus dem Kraftstoffspeicher 9 in den Brennraum einer Brennkraftmaschine 14 einspritzen. Die Injektoren 13 weisen Leckageleitungen 15 auf, die zum Kraftstofftank 1 geführt sind. Die Vorförderpumpe 2 wird über einen elektrischen Motor 3 angetrieben. Die Hochdruckpumpe 6 wird von der Brennkraftmaschine angetrieben und dreht sich mit festgelegten Übersetzungsverhältnissen proportional zur Motordrehzahl der Brennkraftmaschine, wobei unter allen Betriebsbedingungen ein ausreichender Kraftstoffdruck im Kraftstoffspeicher aufgebaut wird.

Vorzugsweise wird eine Hochdruckpumpe 6 mit zwangsgeführten Pumpkolben mit konstantem Hubvolumen zum Fördern von Kraftstoff und Erzeugen des Kraftstoffdrucks in dem Kraftstoffspeicher 9 eingesetzt, die von der Brennkraftmaschine 14 angetrieben wird.

Der Fördervolumenstrom, der die von der Hochdruckpumpe 6 geförderten Kraftstoffmenge pro Zeiteinheit angibt, ist abhängig von dem Hubvolumen des Pumpraums der Hochdruckpumpe 6 und von der Pumpendrehzahl, wobei das Hubvolumen der geförderten Kraftstoffmenge pro Pumpenumdrehung entspricht. Somit ist der Fördervolumenstrom bei hoher Motordrehzahl hoch. Zur bedarfsabhängigen Reduzierung des Fördervolumenstroms wird niederdruckseitig das regelbare Ventil 5 eingesetzt, das den Kraftstoffzufluß von der Vorförderpumpe zur Hochdruckpumpe 6 verringert, z.B. durch Verändern des Querschnitts des Zulaufs zur Hochdruckpumpe 6 durch ein Ventil 5, so daß der Pumpraum nur noch teilweise mit Kraftstoff gefüllt ist und sich der Fördervolumenstrom zum Kraftstoffspeicher entsprechend verringert. Das Ventil 5 ist vorzugsweise als Schieberventil ausgebildet.

Zur Drosselung werden ein Ventil 5 pro in einen Pumpraum weisenden Pumpenzylinder oder ein Ventil 5 für alle Pumpenzylinder eingesetzt.

In einer weiteren Ausführungsform ist das Ventil 5 als digital schaltbares Ventil ausgebildet, das während der Dauer eines Saugvorgangs der Hochdruckpumpe 6 zeitweise öffnet oder schließt. Die Dauer des Öffnens oder Schließens und die Zeitpunkte des Öffnens und Schließens während eines Saugvorgangs beeinflussen den gewünschten Füllgrad des Pumpraumes der Hochdruckpumpe 6. Vorzugsweise ist das digital schaltbare Ventil 5 als Sitzventil ausgebildet.

In einer weiteren Ausführungsform ist das Ventil 5 als Drehschieberventil ausgebildet, das bei jeder Pumpenumdrehung ein dosierbares, vorab bemessenes Volumen den jeweiligen Pumpräumen der Hochdruckpumpe 6 zuzuführt. Die Dosierung erfolgt durch Variation des Winkels zwischen Öffnen und Schließen der Zuläufe bei den einzelnen Pumpzylinder winkelsynchron zur Welle der Hochdruckpumpe 6 und somit in Abhängigkeit von der Stellung der Pumpkolben der Hochdruckpumpe 6.

In einer weiteren Ausführungsform weist die Vorförderpumpe 2 mindestens einen Pumpzylinder mit einstellbarem Hubvolumen auf, wodurch die dem Pumpraum der Hochdruckpumpe 6 zugeführte Kraftstoffmenge beeinflußt wird.

Weiterhin kann die Hochdruckpumpe 6 als Verstellpumpe ausgeführt werden, in der das Hubvolumen des Pumpraums verstellbar ist.

In dem Ausführungsbeispiel aus Figur 1 wird die dem Kraftstoffspeicher 9 zugeführte Kraftstoffmenge über das regelbare Ventil 5 eingestellt, das über eine erste Steuerleitung 7 mit einem Steuergerät 11 verbunden ist. Das Steuergerät 11 ist über zweite Steuerleitungen 12 an die Injektoren 13 angeschlossen. Zudem steht das Steuergerät 11 über eine Signalleitung mit einem Drucksensor 10 in Verbindung, der am Kraftstoffspeicher 9 angeschlossen ist. Ein regelbares Druckventil 30 ist über eine dritte Steuerleitung 31 an das Steuergerät 11 angeschlossen.

Das Druckventil 30 dient vorwiegend zum schnellen Druckablassen im Kraftstoffspeicher 9, wobei überschüssiger Kraftstoff in den Kraftstofftank 1 geleitet wird. Das Steuergerät 11 steuert bzw. regelt das Ventil 5 und das Druckventil 30.

Weiterhin ist das Steuergerät 11 über eine Datenleitung 16 an die Komponenten der Brennkraftmaschine 14 angeschlossen.

Beim Abschaltvorgang wird das Ventil 5 auf einen vorgegebenen Mindestquerschnitt aufgesteuert. Aufgrund der Masseträgheit der Brennkraftmaschine 14 reichen die verbleibenden Motor- und Pumpenumdrehungen, um den Pumpraum weitgehend oder vollständig mit Kraftstoff zu füllen, wobei die Vorförderpumpe 2 bis zum Stillstand der Brennkraftmaschine weiterbetrieben wird.

Vorzugsweise weist die Hochdruckpumpe 6 mehrere Pumpräume auf, die vorzugsweise alle mit Kraftstoff gefüllt werden.

In einer weiteren Ausführungsform der Erfindung werden die Hochdruckpumpe 6 und die Vorförderpumpe 2 von der Brennkraftmaschine 14 angetrieben und drehen sich mit festgelegtem Übersetzungsverhältnis proportional zur Motordrehzahl der Brennkraftmaschine 14. Die Vorförderpumpe 2 ist dabei vorzugsweise in das Gehäuse der Hochdruckpumpe 6 integriert.

Beim Abschalten der Brennkraftmaschine 14 wird auch in dieser Ausführungsform das Ventil 5 auf einen vorgegebenen Mindestquerschnitt aufgesteuert, so daß nach Ende des Abschaltvorgangs der Pumpraum der Hochdruckpumpe 6 weitgehend oder vollständig mit Kraftstoff gefüllt ist. Aufgrund der Masseträgheit der Brennkraftmaschine 14 reichen die verbleibenden Motor- und Pumpenumdrehungen, um den Pumpraum weitgehend oder vollständig mit Kraftstoff zu füllen.

In einer weiteren Ausführungsform kann die Hochdruckpumpe 6 von einem Motor angetrieben werden.

Eine weitere Ausführungsform der niederdruckseitigen Kraftstoffregelung besteht darin, eine regelbare Vorförderpumpe vorzusehen, die in der Drehzahl regelbar ausgebildet ist. Die der Hochdruckpumpe 6 und damit die dem Kraftstoffspeicher 9 zugeführte Kraftstoffmenge wird vom Steuergerät 11 über die Drehzahl der regelbaren Vorförderpumpe eingestellt. Vorzugsweise wird die Vorförderpumpe über einen elektrisch regelbaren Motor angetrieben. Die Pumpendrehzahl ist entweder konstant oder abhängig von der Motordrehzahl der Brennkraftmaschine 14.

Beim Abschaltvorgang wird die regelbare Vorförderpumpe auf eine Mindestdrehzahl eingeregelt, so daß nach Ende des Abschaltvorgangs, d.h. nach Stillstand der Brennkraftmaschine 14 und der Hochdruckpumpe 6, der Pumpraum der Hochdruckpumpe 6 weitgehend oder vollständig mit Kraftstoff gefüllt ist.

Anstelle der drehzahlgeregelten Vorförderpumpe kann auch eine niederdruckseitige Kraftstoffregelung mit einer druckgeregelten Vorförderpumpe eingesetzt werden, die vom Steuergerät 11 über eine vierte Steuerleitung angesteuert wird. Dabei wird der dem Kraftstoffspeicher 9 zugeführte Kraftstoffstrom über den Druck in der Vorförderpumpe gesteuert.

Beim Abschaltvorgang wird der Solldruck in der Vorförderpumpe auf einen Minimalwert gestellt, so daß der Fördervolumenstrom in die Hochdruckpumpe so hoch ist, daß nach Ende des Abschaltvorgangs der Pumpraum der Hochdruckpumpe 6 weitgehend oder vollständig mit Kraftstoff gefüllt ist.

Das regelbare Ventil 5 verändert den Querschnitt des Zulaufkanals zum Pumpraum und kann z.B. als Schieberventil oder Sitzventil ausgeführt sein, das je nach Ausführungsform stromlos offen oder stromlos geschlossen ist.

In einem weiteren Ausführungsbeispiel werden zur Regelung des Fördervolumenstroms der Hochdruckpumpe 6 ein oder mehrere Pumpzylinder abgeschaltet und beim Abschaltvorgang A alle Pumpzylinder wieder zugeschaltet, um ein Befüllen des gesamten Pumpraums sicherzustellen.

Der Fachmann wird eine vorteilhafte Einspritzanlage und Verfahren zum Aufbau des Kraftstoffdruckes im Kraftstoffspeicher abhängig von den gegebenen Randbedingungen auch aus Kombinationen der beschriebenen Ausführungsbeispiele aufbauen.

Figur 2 zeigt schematisch den Ablauf des Verfahrens, mit dem das Steuergerät 11 den schnellen Aufbau des Kraftstoffdrucks im Kraftstoffspeicher 9 steuert. Das Verfahren kann in Form von einzelnen diskreten Bauelementen oder in Form eines Ablaufprogrammes realisiert werden.

Startpunkt des Verfahrens ist der einem Startvorgang S vorausgehenden Betrieb der Brennkraftmschine (Zustand I), die unter einem beliebigen Betriebszustand, z.B. Leerlauf, Vollgas, etc., abgeschaltet wird (Zustand II), was einen Abschaltvorgang A einleitet. Beispielsweise kann der Fahrer des Fahrzeugs ein Bedienelement, z.B. den Zündschlüssel, betätigen, wodurch dem Steuergerät 11 signalisiert wird, daß ein Abschaltvorgang eingeleitet werden soll. Das Steuergerät 11 steuert den Abschaltvorgang.

In den meisten Betriebszuständen während des Betriebs der Brennkraftmaschine, insbesondere bei Teillast oder Leerlauf, ist der Pumpraum der Hochdruckpumpe 6 nur teilweise mit Kraftstoff gefüllt. Der Fördervolumenstrom der Hochdruckpumpe 6 ist abhängig von dem Füllgrad des Pumpraums. Der Fördervolumenstrom der Hochdruckpumpe 6 wird abhängig vom Betriebszustand der Brennkraftmaschine gesteuert und wird reduziert, indem der Pumpraum nur teilweise mit Kraftstoff befüllt wird.

Das regelbare Druckventil 30 wird vorzugsweise drucklos geschaltet, wodurch der Kraftstoffdruck im Kraftstoffspeicher 9 abfällt (Zustand III).

Die Injektoren 13 werden nicht mehr angesteuert und spritzen keinen Kraftstoff mehr in den Brennraum der Brennkraftmaschine 14 ein, wobei eine evt. vorhandene Zündanlage ausgeschaltet wird.

Ein Motorsteuergerät arbeitet noch bis zu einer Minute nach Stillstand der Brennkraftmaschine, um z.B. diverse Rechenoperationen abzuschließen. Daher können die für das Verfahren zum schnellen Druckaufbau nötigen Steuer- und Regelungsvorgänge vom Motorsteuergerät während des Abschaltvorgangs der Brennkraftmaschine durchgeführt werden. Das Steuergerät 11 ist dabei vorzugsweise Teil des Motorsteuergerätes.

Der Kraftstoffzulauf zur Hochdruckpumpe 6 und die Hochdruckpumpe 6 werden mittels der in den Ausführungsbeispielen beschriebenen Mittel von dem Steuergerät 11 so geregelt, daß bis zum Stillstand der Brennkraftmaschine 14 und der Hochdruckpumpe 6 (Zustand IV) der Pumpraum der Hochdruckpumpe 6 weitgehend oder vollständig mit Kraftstoff gefüllt wird (Zustand III). Nach Stillstand der Brennkraftmaschine 14 und der Hochdruckpumpe 6 (Zustand IV) schließt das Steuergerät 11 alle übrigen, das Fahrzeug betreffenden Rechenvorgänge ab und schaltet sich aus oder geht in einen Standby-Zustand über, womit das Ende des Abschaltvorgangs (V) erreicht ist.

Die im Ablaufdiagramm parallel dargestellten Vorgänge (Zustand III) können in weiteren Ausführungsformen auch in anderer Reihenfolge hintereinander ablaufen.

Zum Einleiten des darauffolgenden Startvorgangs S betätigt der Fahrer des Fahrzeugs mit der Brennkraftmaschine 14 ein Bedienelement, z.B. den Zündschlüssel, wodurch dem Steuergerät 11 signalisiert wird, daß die Brennkraftmaschine einzuschalten ist. Das Steuergerät 11 wird aktiviert und den Startvorgang S beginnt (Zustand VI).

Ein Anlasser treibt die Brennkraftmaschine 14 an. Abhängig vom Verhältnis der Pumpendrehzahl zur Motordrehzahl und der Drehzahl des Anlassers kann eine Pumpenumdrehung mehr als eine Sekunde dauern.

Die Zeitverzögerung zwischen Verstellen des Ventils 5 und Änderung des Fördervolumenstroms zum Kraftstoffspeicher 9 kann mehr als eine halbe Pumpenumdrehung betragen. Eine entsprechende Zeitverzögerung ergibt sich auch bei den weiteren beschriebenen Ausführungsbeispielen.

Beim Startvorgang S wird der Kraftstoffzufluß zur Hochdruckpumpe 6, z.B. durch Aufregeln des Ventils 5 vorzugsweise maximiert.

Bei den in WO 98/25887 angegebenen volumenstromgeregelten Common-Rail Systemen ist nach Stillstand der Brennkraftmaschine abhängig vom Betriebszustand der Brennkraftmaschine unmittelbar vor dem Abschaltvorgang, z.B. Leerlauf, Lastbetrieb, Vollgas, der Pumpraum der Brennkraftmaschine und der Hochdruckpumpe leer, teilweise oder vollständig mit Kraftstoff gefüllt.

Eine Hochdruckpumpe erreicht ihre maximale Förderleistung bei einem vollständig mit Kraftstoff gefüllten Pumpraum. Wäre zu Beginn des Startvorgangs S der Pumpraum leer oder nur teilweise mit Kraftstoff gefüllt, würde die Zeitverzögerung bis zum vollständigen Füllen des Pumpraums und zum maximal sich einstellenden Fördervolumenstrom einige 100 ms betragen, wodurch sich der Druckaufbau im Kraftstoffspeicher 9 entsprechend verzögern würde.

Durch das beschriebene Regeln des Kraftstoffzulaufs beim Abschaltvorgang A (Zustand I bis V) wird diese Zeitverzögerung vermieden, der Hochdruck im Kraftstoffspeicher 9 baut sich schnell auf, wobei vorzugsweise nach Erreichen des Solldrucks die Kraftstoffeinspritzung beginnt. Nach Anspringen der Brennkraftmaschine 14 ist der Startvorgang S beendet (Zustand VII).

## Patentansprüche

1. Verfahren zum schnellen Aufbau des Kraftstoffdrucks in einem Kraftstoffspeicher (9), wobei
- eine Hochdruckpumpe (6) Kraftstoff in den Kraftstoffspeicher (9) fördert und dadurch der Kraftstoffdruck aufgebaut wird,
- die Hochdruckpumpe (6) einen Pumpraum aufweist, in dem ein Pumpkolben den zugeführten Kraftstoff in den Kraftstoffspeicher (9) pumpt,
- der Pumpraum zumindest in einigen Betriebszuständen der Brennkraftmaschine nur teilweise mit Kraftstoff gefüllt wird,
**dadurch gekennzeichet, daß**
während jedes Abschaltvorgangs (A) einer Brennkraftmaschine (14) der Kraftstoffzufluß zum Pumpraum so geregelt wird, daß der Pumpraum weitgehend oder vollständig mit Kraftstoff gefüllt wird, und
dadurch beim darauffolgenden Startvorgang (S) der Brennkraftmaschine (14) die Hochdruckpumpe (6) mit weitgehend oder vollständig gefülltem Pumpraum zu fördern beginnt.

2. Verfahren nach Anspruch 1, **dadurch gekennzeichet,**
daß der Fördervolumenstrom der Hochdruckpumpe (6) abhängig vom Füllgrad des Pumpraums ist.

3. Verfahren nach einem der Ansprüche 1 oder 2, **dadurch gekennzeichet,**
daß der Pumpraum unabhängig von den vor Beginn des Abschaltvorgangs (A) auftretenden Betriebszuständen der Brennkraftmaschine (14) weitgehend oder vollständig mit Kraftstoff gefüllt wird.

4. Verfahren nach einem der Ansprüche 1 oder 3, **dadurch gekennzeichet,**
daß während des Abschaltvorgangs (A) der Kraftstoffzufluß zum Pumpraum auf einen vorgegebenen Mindestfördervolumenstrom gesteuert wird.

5. Verfahren nach einem der Ansprüche 1 oder 4, **dadurch gekennzeichet,**
daß der Kraftstoffzufluß zum Pumpraum von einem dem Pumpraum vorgeschalteten regelbaren Ventil (5) gesteuert wird, wobei das Ventil (5) während des Abschaltvorgangs (A) auf einen vorgegebenen Mindestquerschnitt geöffnet wird.

6. Verfahren nach einem der Ansprüche 1 bis 4, **dadurch gekennzeichet,**
daß der Kraftstoffzufluß zum Pumpraum von einer dem Pumpraum vorgeschalteten Vorförderpumpe (2) gesteuert wird, wobei die Vorförderpumpe (2) während des Abschaltvorgangs (A) auf einen vorgegebenen Mindestfördervolumenstrom gesteuert wird.

7. Verfahren nach einem der Ansprüche 1 bis 6, dadurch ge**gennzeichet,**
daß das Ventil (5) als Schieberventil, Drehschieberventil oder Sitzventil ausgebildet ist.

## Claims

1. Method of rapidly building up the fuel pressure in a fuel tank (9),
- a high-pressure pump (6) delivering fuel to the fuel tank (9) and thereby building up the fuel pressure,
- the high-pressure pump (6) having a cavity in which a plunger pumps the delivered fuel into the fuel tank (9),
- the pump cavity being only partially filled with fuel in at least some operating states of the internal combustion engine,
**characterised in that** during each switch-off operation (A) of an internal combustion engine (14) the fuel feed to the pump cavity is controlled so that the pump cavity is largely or completely filled with fuel, and, as a result, during the subsequent starting operation (S) of the internal combustion engine (14), the high-pressure pump (6) commences delivery with a largely or completely filled pump cavity.

2. Method according to Claim 1, **characterised in that** the volumetric delivery rate of the high-pressure pump (6) is a function of the filling ratio of the pump cavity.

3. Method according to either of Claims 1 and 2, **characterised in that** the pump cavity is largely or completely filled with fuel irrespective of the operating states of the internal combustion engine (14) prior to the start of the switch-off operation (A).

4. Method according to either of Claims 1 and 3, **characterised in that** during the switch-off operation (A) the fuel feed to the pump cavity is controlled to a specified minimum volumetric delivery rate.

5. Method according to either of Claims 1 and 4, **characterised in that** the fuel feed to the pump cavity is controlled by an adjustable valve (5) preceding the pump cavity, said valve (5) being opened to a specified minimum sectional area during the switch-off operation (A).

6. Method according to one of Claims 1 to 4, **characterised in that** the fuel feed to the pump cavity is controlled by a priming pump (2) preceding the pump cavity, said priming pump (2) being controlled to a specified minimum volumetric delivery rate during the switch-off operation (A).

7. Method according to one of Claims 1 to 6, **characterised in that** the valve (5) is implemented as a slide valve, rotary slide valve or seating valve.

## Revendications

1. Procédé pour établir rapidement la pression de carburant dans un accumulateur de carburant (9), dans le cas duquel:
- une pompe haute pression (6) envoie du carburant dans l'accumulateur de carburant (9), ce qui permet d'établir la pression de carburant,
- la pompe haute pression (6) présente une chambre de pompage, dans laquelle un piston de pompe envoie dans l'accumulateur de carburant (9) le carburant reçu,
- la chambre de pompage, au moins dans quelques états de fonctionnement du moteur à combustion interne, n'est que partiellement remplie de carburant,
**caractérisé en ce que**
- pendant chaque phase de coupure (A) d'un moteur à combustion interne (14), l'arrivée de carburant à la chambre de pompage est régulée de telle façon que la chambre de pompage soit largement ou complètement remplie de carburant, et
- **en ce que**, de ce fait, pendant la phase de démarrage (S) du moteur à combustion interne (14) qui fait suite, la pompe haute pression (6) commence à délivrer du carburant avec la chambre de pompe largement ou complètement remplie.

2. Procédé suivant la revendication 1, **caractérisé en ce que** le débit volumique fourni par la pompe haute pression (6) dépend du degré de remplissage de la chambre de pompage.

3. Procédé suivant l'une des revendications 1 ou 2, **caractérisé en ce que** la chambre de pompage est remplie largement ou complètement de carburant, indépendamment des états de fonctionnement du moteur à combustion interne (14), présents avant le début de la phase de coupure.

4. Procédé suivant l'une des revendications 1 ou 3, **caractérisé en ce que**, pendant la phase de coupure (A), l'arrivée de carburant à la chambre de pompage est commandée suivant un débit volumique minimal prédéfini.

5. Procédé suivant l'une des revendications 1 à 4, **caractérisé en ce que** l'arrivée de carburant à la chambre de pompage est commandée par une soupape réglable (5) placée en amont de la chambre de pompage, la soupape (5) étant ouverte, pendant la phase de coupure (A), avec une section minimale prédéfinie.

6. Procédé suivant l'une des revendications 1 à 4, **caractérisé en ce que** l'arrivée de carburant à la chambre de pompage est commandée par une pompe de mise en circulation initiale (2) placée en amont de la chambre de pompage, la pompe de mise en circulation initiale (2) étant commandée pendant la phase de coupure (A), pour présenter un débit volumique minimal prédéfini.

7. Procédé suivant l'une des revendications 1 à 6, **caractérisé en ce que** la soupape (5) est réalisée sous la forme d'une soupape à tiroir, d'une soupape à tiroir rotatif, ou d'une soupape à siège.
